# EUROPÄISCHE PATENTSCHRIFT

(11) **EP 0 624 228 B1**
(45) Veröffentlichungstag und Bekanntmachung des Hinweises auf die Patenterteilung: **07.05.1997**
(21) Anmeldenummer: 93924506.4
(22) Anmeldetag: 10.11.1993
(51) Int. Cl.: F02D 9/10, F16K 27/02

(54) **VERFAHREN ZUR HERSTELLUNG VON DOSIER- BZW. ZUMESSWANDUNGEN IN EINEM ANSAUGKANAL EINER DROSSELVORRICHTUNG**
PROCESS FOR PRODUCING METERING OR PROPORTIONING VENTURIS IN AN INTAKE CHANNEL OF A THROTTLE DEVICE
PROCEDE DE FABRICATION DE PAROIS DE REGLAGE OU DE DOSAGE PREVUES DANS UN CANAL D'ADMISSION D'UN DISPOSITIF DE REGLAGE DES GAZ

(30) Priorität: 28.11.1992 DE 4240127
(43) Veröffentlichungstag der Anmeldung: 17.11.1994
(73) Patentinhaber: ROBERT BOSCH GMBH, 70442 Stuttgart (DE)
(72) Erfinder: GMELIN, Karl, D-74223 Flein (DE)
(86) Internationale Anmeldenummer: DE9301069
(87) Internationale Veröffentlichungsnummer: WO9412781

(56) Entgegenhaltungen:
- EP-A- 0 109 792
- EP-A- 0 433 518
- FR-A- 2 575 518
- FR-A- 2 650 360
- US-A- 4 391 247

## Beschreibung

### Stand der Technik

Die Erfindung geht aus von einem Verfahren zur Herstellung von Dosier- bzw. Zumeßwandungen in einem Ansaugkanal einer Drosselvorrichtung nach der Gattung des Anspruchs 1.

Aus der EP-OS 0 109 792 sind bereits eine Drosselvorrichtung und ein Verfahren zur Herstellung von Dosier- bzw. Zumeßwandungen in einem Ansaugkanal einer Drosselvorrichtung bekannt. Die Konturen der Dosier- bzw. Zumeßwandungen im Ansaugkanal werden dabei durch Umfangsfräsen erzeugt. Das dafür eingesetzte Bearbeitungswerkzeug weist einen Durchmesser auf, der dem Durchmesser des Ansaugkanals entspricht. Am Umfang des Bearbeitungswerkzeugs ist eine Vielzahl von bogenförmigen Schneiden vorgesehen, die einen größeren Krümmungsradius besitzen als der Radius des Ansaugkanals. Das Bearbeitungswerkzeug wird in den Ansaugkanal entlang einer Längsachse eingeführt, und zwar bis zu einer gewünschten, vorher festgelegten Position auf der Längsachse. Von dieser Position ausgehend wird das rotierende Bearbeitungswerkzeug quer zur Längsachse so weit bewegt, bis in gewünschtem Maße Material an der inneren Wandung des Ansaugkanals abgetragen und eine gewölbte Dosier- bzw. Zumeßwandung gebildet ist. Danach wird an einer zweiten Position auf der Längsachse wiederum das Bearbeitungswerkzeug positioniert, so daß in gleicher Weise, allerdings axial versetzt und in Umfangsrichtung im Ansaugkanal genau gegenüberliegend, eine zweite Dosier- bzw. Zumeßwandung erzeugt wird. Das Bearbeitungswerkzeug wird also an genau zwei axialen Positionen im Ansaugkanal eingesetzt. Es entstehen dadurch zwei kuglige Dosier- bzw. Zumeßwandungen, deren Radien konstant und durch das Bearbeitungswerkzeug genau vorgegeben sind. Durch die konstanten Radien der Dosier- bzw. Zumeßwandungen des Ansaugkanals ist keine optimale Dosierung bei größer werdenden Öffnungswinkeln möglich. Vielmehr ist der Anstieg der Luftstrommenge pro Öffnungswinkelzuwachs durch die konstanten Radien festgelegt und nicht variabel.

In der EP-OS 0 433 518 ist bereits ein Ansaugkanal einer Drosselvorrichtung gezeigt, der einen zylindrischen Bereich, in dem sich ein elliptisches Drosselelement in Schließstellung befindet, und stromaufwärts und stromabwärts des zylindrischen Bereichs gewölbte Dosier- bzw. Zumeßwandungen besitzt, die mit dem Verfahren der vorliegenden Erfindung hergestellt werden können.

Eine Drosselvorrichtung für Brennkraftmaschinen ist auch aus der DE-OS 30 38 945 bekannt, bei der ein Drosselelement in einem Ansaugkanal angeordnet ist, wobei sich das Drosselelement in seinem Drehbereich gegenüber von Dosier- bzw. Zumeßwandungen des Ansaugkanals bewegt, so daß die zwischen dem Drosselelement und den Dosier- bzw. Zumeßwandungen vorbeiströmende Luftmenge beim Öffnen des Drosselelements begrenzt wird. Bis zu einem Öffnungswinkel des Drosselelements von ca. 40° wächst die vorbeiströmende Luftmenge mit größer werdendem Öffnungswinkel stetig in nur geringem Maße an, während bei größer als ca. 40° werdenden Öffnungswinkeln aufgrund des Hinausbewegens des Drosselelements aus dem Bereich der Dosier- bzw. Zumeßwandungen ein steiler Anstieg der Luftstrommenge pro Öffnungswinkelzuwachs erfolgt. Die Dosier- bzw. Zumeßwandungen des Ansaugkanals sind kugelförmig um Mittelpunkte ausgebildet, die auf dem Umfang einer Drosselklappenwelle liegen. Durch die konstanten Radien der Dosier- bzw. Zumeßwandungen des Ansaugkanals, ausgehend von den Mittelpunkten auf dem Umfang der Drosselklappenwelle, ist keine genaue Dosierung im Bereich des Öffnungswinkels des Drosselelements zwischen 0° und 40° möglich. Nachteilig ist hierbei vor allen Dingen die komplizierte Bearbeitung der Dosier- bzw. Zumeßwandungen im Ansaugkanal, da das Gehäuse geschwenkt werden muß, um diese kuglige Gestalt der Dosier- bzw. Zumeßwandungen zu erreichen.

### Vorteile der Erfindung

Das erfindungsgemäße Verfahren mit den kennzeichnenden Merkmalen des Anspruchs 1 hat gegenüber den bekannten Herstellverfahren den Vorteil, daß Dosier- bzw. Zumeßwandungen eines Ansaugkanals nicht mehr kuglig ausgeführt werden müssen, sondern Konturen der Dosier- bzw. Zumeßwandungen erzielt werden, die von einer Kugelgestalt abweichen und z. B. mit konstantem Abstand der Kontur der Mittelpunkte eines spanabtragenden Elements als Parallelkontur folgen oder die sich sogar durch einen sich beispielsweise stetig vergrößernden Rotationsradius des spanabtragenden Elements von der Kontur der Mittelpunkte des spanabtragenden Elements in einer vorherberechneten Weise entfernen. Vorteilhaft sind also die Variationsmöglichkeiten des Eindringens der Konturen der Dosier- bzw. Zumeßwandungen des Ansaugkanals, die es erlauben, Drosselvorrichtungen zu schaffen, bei denen bei kleinen Öffnungswinkeln des Drosselelements eine sehr genaue Dosierung des Luftstroms im Ansaugkanal in jedem einzelnen Winkelbereich erfolgt.

Neben dem Wegfall von Getrieben zur Progressionsverbesserung der Öffnungscharakteristik des Drosselelements gegenüber den Dosier- bzw. Zumeßwandungen, um eine sehr genaue Dosierung des Luftstroms im Ansaugkanal zu erreichen, ist besonders vorteilhaft, daß zur Bewegung des Drosselelements in Richtung der Schließstellung ein einfaches Rückholfederwerk verwendet werden kann.

Durch die in den Unteransprüchen aufgeführten Maßnahmen sind vorteilhafte Weiterbildungen und Verbesserungen des im Anspruch 1 angegebenen Verfahrens zur Herstellung von Dosier- bzw. Zumeßwandungen in einem Ansaugkanal einer Drosselvorrichtung möglich.

### Zeichnung

Ein Ausführungsbeispiel der Erfindung ist in der Zeichnung vereinfacht dargestellt und in der nachfolgenden Beschreibung näher erläutert.

### Beschreibung des Ausführungsbeispiels

Die Erfindung betrifft ein Verfahren zur Herstellung von Dosier- bzw. Zumeßwandungen in einem Ansaugkanal 5 und einer darin angeordneten Drosselklappe 2 einer Drosselvorrichtung, wobei die Dosier- bzw. Zumeßwandungen 16 und 17 des Ansaugkanals 5 im Schwenkbereich der Drosselklappe 2 eine speziell ausgebildete Kontur besitzen, um den Luftstrom im Ansaugkanal 5 sehr genau zu beeinflussen. Der Ansaugkanal 5 der Drosselvorrichtung ist stromabwärts mit einer Ansaugleitung einer Brennkraftmaschine verbunden. In der Zeichnung ist die Drosselvorrichtung schematisch dargestellt. Dabei wird auf die genaue Darstellung eines Gehäuses 1, der Befestigung der Drosselklappe 2 in einer Drosselklappenwelle 3 sowie der Befestigung der Drosselklappenwelle 3 in dem Gehäuse 1 verzichtet.

Innerhalb des beispielsweise kreisförmigen, aber gestuften Ansaugkanals 5 befindet sich die ellipsenförmige Drosselklappe 2, die den Luftstrom im Ansaugkanal 5 der nicht näher beschriebenen Brennkraftmaschine steuert. Die Drosselklappe 2 ist mit der Drosselklappenwelle 3 in einem zylindrischen Bereich 7 des Ansaugkanals 5 angeordnet, wobei die Drosselklappe 2 in Schließstellung einen Winkel α von 3° bis 5° zu einer durch die Drosselklappenwelle 3 verlaufenden Horizontalebene 8, die den zylindrischen Bereich 7 axial in der Mitte teilt, bildet und damit in axialer Richtung nicht aus dem zylindrischen Bereich 7 herausragt. Zum dichten Einpassen der Drosselklappe 2 in den zylindrischen Bereich 7 des Ansaugkanals 5, zum Erreichen des Winkels α von 3° bis 5° bei Schließstellung der Drosselklappe 2 und damit zum Vermeiden des Verklemmens der Drosselklappe 2 im zylindrischen Bereich 7 ist die Drosselklappe 2 in ovaler bzw. elliptischer Form ausgeführt. Die Projektion der ovalen Drosselklappe 2 in die Horizontalebene 8 des Ansaugkanals 5 ergibt eine kreisförmige Drosselklappe 2.

Durch den zylindrischen Bereich 7 des Ansaugkanals 5, in dem sich die Drosselklappe 2 in Schließstellung vollkommen befindet, verläuft mittig eine Längsachse 9. Diese Längsachse 9 verläuft exzentrisch in beiden Richtungen in axial stromaufwärts und stromabwärts des zylindrischen Bereichs 7 liegenden kreisförmigen Bereichen 12 und 13 des Ansaugkanals 5. Die als Strich-Punkt-Linien dargestellten Mittellinien 10 der außerhalb des zylindrischen Bereichs 7 liegenden Bereiche 12 und 13 des Ansaugkanals 5 befinden sich jeweils entfernt um das Maß eines Versatzes E rechts bzw. links der Längsachse 9. Die radiale Erstreckung des zylindrischen Bereiches 7 ist durch das Maß eines Radius R_{B} gekennzeichnet. Der Radius R_{B} des zylindrischen Bereichs 7 ist so gewählt, daß er geringfügig größer als der Radius der in die Horizontalebene 8 projizierten kreisförmigen Drosselklappe 2 ist, so daß ein geringer Zwischenraum zwischen dem Ansaugkanal 5 und der Drosselklappe 2 gebildet wird. Die Bereiche 12 und 13 des Ansaugkanals 5 besitzen Radien R_{E}, die entweder größer als der Radius R_{B} sind oder genau dem Maß des Radius R_{B} entsprechen. Die gesamte radiale Ausdehnung des Ansaugkanals 5 stromaufwärts und stromabwärts der Drosselklappe 2 wird durch zweimal den Radius R_{E} und zweimal den Versatz E gebildet.

An den zylindrischen Bereich 7 des Ansaugkanals 5 schließen sich unmittelbar stromaufwärts und stromabwärts Dosier- bzw. Zumeßwandungen 16 und 17 an, die in ihrem Umfang beispielsweise jeweils um 180° ausgebildet sind, wobei die Dosier- bzw. Zumeßwandung 16 auf der entgegengesetzten Seite des Ansaugkanals 5 zur Dosier- bzw. Zumeßwandung 17 liegt. Die Dosier- bzw. Zumeßwandungen 16 und 17 bilden zum Beispiel über 180° ihres Umfanges die Verbindungsstücke des Ansaugkanals 5 zwischen dem zylindrischen Bereich 7 und den beispielsweise kreisförmige Querschnitte aufweisenden Bereichen 12 und 13. Den Dosier- bzw. Zumeßwandungen 16 und 17 folgen über den Rest des Umfangs die ursprüngliche Gußkontur beibehaltende, unbearbeitete Kanalabschnitte 18 und 19, deren Umfangsgröße von den Umfängen der Dosier- bzw. Zumeßwandungen 16 und 17 bestimmt wird und beispielsweise ebenfalls 180° beträgt. Die Kanalabschnitte 18 und 19 können in ihrer unbearbeiteten Form belassen werden, da die Konturen der Kanalabschnitte 18 und 19 des Ansaugkanals 5 für den Luftdurchsatz pro Öffnungswinkel der Drosselklappe 2 und damit für die Luftkennlinie keine Rolle spielen.

Die Dosier- bzw. Zumeßwandungen 16 und 17 sollen zur möglichst genauen Dosierung der an der Drosselklappe 2 vorbeiströmenden Luftmenge vor allen Dingen im Bereich von Öffnungswinkeln bis zu 40° beitragen. Um eine genaue Anpassung des Luftdurchsatzes an vorherbestimmte Luftkennlinien zu gewährleisten, werden die Konturen der Dosier- bzw. Zumeßwandungen 16 und 17 mittels eines Verfahrens mit einem spanabtragenden Element 20, beispielsweise mit einem Drehmeißel erzeugt. Der Drehmeißel 20, der mit einer Strich-Zweipunkt-Linie schematisch dargestellt ist, rotiert dabei um einen Drehmeißelmittelpunkt M, wobei der Drehmeißelmittelpunkt M entsprechend einem vorherberechneten Verlauf B, der durch eine Punktlinie gekennzeichnet ist, in axialer und radialer Richtung verschoben wird. Die den Verlauf B kennzeichnende Punktlinie geht dabei durch Schnittpunkte 21 der Längsachse 9 mit den zylindrischen Bereich 7 begrenzenden horizontalen Ebenen 26 und 27.

Der Verlauf B der Punktlinie wird derart berechnet, daß zunächst in einer senkrecht zur Drosselklappenwelle 3 und durch die Längsachse 9 verlaufenden Ebene, die der Zeichnungsebene entspricht, angepaßt an die Bedürfnisse der Brennkraftmaschine Konturen 16' und 17' der Dosier- bzw. Zumeßwandungen 16 und 17 vorgegeben werden. Anschließend werden in vorgegebenen, nahezu unendlich kleinen Axialabständen b zur Längsachse 9 senkrechte fiktive Schnittebenen erzeugt. Vom Schnittpunkt jeder dieser Schnittebenen mit den Konturen 16' und 17' der Dosier- bzw. Zumeßwandungen 16 und 17 wird in Richtung zur Längsachse 9 hin ein Radialabstand c abgetragen, der gleich oder ungleich dem Radius R_{B} sein kann. Der von den Konturen 16' und 17' der Dosier- bzw. Zumeßwandungen 16 und 17 ausgehende Radialabstand c endet in dem jeweiligen Drehmeißelmittelpunkt M. Die Folge der hierdurch festgelegten Drehmeißelmittelpunkte M in den einzelnen Schnittebenen mit den Axialabständen b ist der mit der Punktlinie dargestellte Verlauf B. Zur Erzeugung der stufenlosen räumlichen Konturen der Dosier- bzw. Zumeßwandungen 16 und 17 wird der Drehmeißel 20 unter Rotation in axialer und radialer Richtung entlang dem Verlauf B verschoben.

Die Bearbeitung des Gehäuses 1 zur Schaffung der gewünschten Konturen der Dosier- bzw. Zumeßwandungen 16 und 17 erfolgt also nicht von einem festen Punkt aus im Ansaugkanal 5. An jeweils dem zylindrischen Bereich 7 zugewandten Anfängen 22 und 23 der Dosier- bzw. Zumeßwandungen 16 und 17 dreht sich der Drehmeißel 20 mit einem Radius, der genau dem Maß des Radius R_{B} des zylindrischen Bereichs 7 entspricht. Die Konturen der Dosier- bzw. Zumeßwandungen 16 und 17 werden nun erzeugt, indem der Drehmeißel 20 in hinreichend kleinen Schritten axial mit radialen Versetzungen verschoben wird, wobei die Drehmeißelmittelpunkte M dem Verlauf B folgen. Man kann sich auch vorstellen, daß die Konturen der Dosier- bzw. Zumeßwandungen 16 und 17 erreicht werden, indem zwischen den oben erwähnten Schnittebenen mit den Axialabständen b durch den Drehmeißel 20 nahezu unendlich viele, axial schmale Zylinder erzeugt werden, die minimal radial zueinander versetzt sind und deren Umfänge beispielsweise um 180° die stufenlosen räumlichen Konturen der Dosier- bzw. Zumeßwandungen 16 und 17 ergeben.

Günstig ist es, bei der Bearbeitung der Dosier- bzw. Zumeßwandungen 16 und 17 den Radius des Drehmeißels 20 z.B. mit der Größe des Radius R_{B} konstant zu lassen, so daß die Konturen 16' und 17' der Dosier- bzw. Zumeßwandungen 16 und 17 Parallelkonturen zum Verlauf B der Drehmeißelmittelpunkte M darstellen. An dem zylindrischen Bereich 7 abgewandten Enden 24 und 25 der Dosier- bzw. Zumeßwandungen 16 und 17 dreht sich der Drehmeißel 20 mit einem Radius R_{C}. Soll eine Parallelkontur zum Verlauf B der Drehmeißelmittelpunkte M geschaffen werden, gilt R_{B} = R_{C}, d. h. es kann mit einem Drehmeißel 20 bei konstantem Radius bearbeitet werden. Denkbar ist ebenfalls, das Maß des Radius R_{C} von dem Radius R_{B} abweichen zu lassen. Wenn eine Aufweitung gewünscht ist, also der Abstand zwischen dem Verlauf B der Drehmeißelmittelpunkte M und den Konturen 16' und 17' der Dosier- bzw. Zumeßwandungen 16 und 17 in abgewandten Richtungen vom zylindrischen Bereich 7 größer werden soll, müssen entsprechend größere Radialabstände c verwendet werden; es gilt R_{C} > R_{B}. Dabei kann die radiale Aufweitung pro axialem Wegstück stetig, aber nicht unbedingt linear erfolgen. Außerdem ist es möglich, den Radialabstand c zwischen dem Verlauf B der Drehmeißelmittelpunkte M und den Konturen 16' und 17' der Dosier- bzw. Zumeßwandungen 16 und 17 in abgewandten Richtungen vom zylindrischen Bereich 7 kleiner werden zu lassen. Für diesen Fall gilt R_{C} < R_{B}.

Üblicherweise werden durch das axiale Verschieben der Drehmeißelmittelpunkte M mit geringem radialen Versatz entlang dem Verlauf B Konturen der Dosier- bzw. Zumeßwandungen 16 und 17 auftreten, die eine von einer Kugel abweichende Gestalt besitzen. Ein Maß R_{D}, das die Abstände zwischen den Enden 24 und 25 der Dosier- bzw. Zumeßwandungen 16 und 17 und den Schnittpunkten 21 der Längsachse 9 mit den den zylindrischen Bereich 7 abschließenden horizontalen Ebenen 26 und 27 darstellt, wird meist von dem Maß R_{B} abweichen. Ein Sonderfall ist bei R_{B} = R_{D} gegeben, da hierbei die durch die Drehmeißel 20 erzeugten Zylinder genau so verschoben sind, daß die Dosier- bzw. Zumeßwandungen 16 und 17 in der Zeichnungsebene eine kuglige Gestalt annehmen.

Alle diese verschiedenen Varianten der Konturen der Dosier- bzw. Zumeßwandungen 16 und 17 sind durch das Verfahren des Verschiebens der Drehmeißelmittelpunkte M auf vorherberechneten Bahnen im Ansaugkanal 5 einfach erreichbar. Hierzu wird eine bekannte programmierbare Drehmaschine verwendet. Der Umfang der Drosselklappe 2 bewegt sich auf einer mit einer Strich-Punkt-Linie gekennzeichneten Bahn A. Beim Öffnen des Ansaugkanals 5 durch Bewegen der Drosselklappe 2 aus ihrer Schließstellung heraus wird sich der Abstand pro Öffnungswinkel zwischen den Bahnen A und den Dosier- bzw. Zumeßwandungen 16 und 17 je nach den Erfordernissen der Brennkraftmaschine kontinuierlich, aber nicht unbedingt linear verändern. Die Dosier- bzw. Zumeßwandungen 16 und 17 können sogar so gestaltet sein, daß sie fast parallel zu den Bahnen A der Drosselklappe 2 verlaufen und damit die Vergrößerung des Luftdurchsatzes pro Öffnungswinkel der Drosselklappe 2 äußerst minimal ist.

Beim Betrieb der Brennkraftmaschine im unteren Teillastbereich, also bei nur gering geöffnetem Ansaugkanal 5 bzw. bei einem geringen Öffnungswinkel der Drosselklappe 2, wird so auch bei Drosselklappen 2 großen Durchmessers eine sehr gute Dosierbarkeit erzielt.

## Patentansprüche

1. Verfahren zur Herstellung von Dosier- bzw. Zumeßwandungen (16, 17) in einem Ansaugkanal (5) einer Drosselvorrichtung für eine Brennkraftmaschine mit einer quer durch den Ansaugkanal (5) ragenden und drehbar gelagerten Drosselklappenwelle (3) und einer an dieser im Ansaugkanal (5) befestigten Drosselklappe (2) wobei der Ansaugkanal (5) einen zylindrischen Bereich (7) mit einer Längsachse (9) besitzt, in dem sich die Drosselklappe (2), die in ovaler Form ausgeführt ist, in Schließstellung vollständig befindet und wobei stromaufwärts und stromabwärts des zylindrischen Bereichs (7) die Dosier- bzw. Zumeßwandungen folgen, dadurch gekennzeichnet, daß die Konturen der Dosier- bzw. Zumeßwandungen (16, 17) erzeugt werden, indem zunächst in einer senkrecht zur Drosselklappenwelle (3) und durch eine Längsachse (9) des Ansaugkanals (5) verlaufenden Ebene an die Bedürfnisse der Brennkraftmaschine angepaßte Konturen (16', 17') der Dosier- bzw. Zumeßwandungen (16, 17) vorgegeben werden; anschließend in nahezu unendlich kleinen Axialabständen (b) senkrecht zur Längsachse (9) fiktive Schnittebenen erzeugt werden; nachfolgend vom Schnittpunkt jeder dieser Schnittebenen mit den Konturen (16', 17') der Dosier- bzw. Zumeßwandungen (16, 17) in Richtung zur Längsachse (9) hin ein Radialabstand (c) abgetragen wird, der von den Konturen (16', 17') der Dosier- bzw. Zumeßwandungen (16, 17) ausgehend in jeweils einem Punkt endet, wobei jeder Punkt den jeweiligen Mittelpunkt (M) eines spanabtragenden Elements (20) darstellt, um den die Rotation des Elements (20) erfolgt; die so festgelegten Mittelpunkte (M) in den einzelnen Schnittebenen mit den Axialabständen (b) einen Verlauf (B) ergeben; und schließlich zur Erzeugung der stufenlosen räumlichen Konturen der Dosier- bzw. Zumeßwandungen (16, 17) das spanabtragende Element (20) unter Rotation in axialer und radialer Richtung entlang dem Verlauf (B) der Mittelpunkte (M) verschoben wird.

2. Verfahren nach Anspruch 1, dadurch gekennzeichnet, daß die Konturen der Dosier- bzw. Zumeßwandungen (16, 17) durch ein konstant großes spanabtragendes Element (20) gefertigt werden und somit die Konturen der Dosier- bzw. Zumeßwandungen (16, 17) Parallelkonturen zum Verlauf (B) der Mittelpunkte (M) des spanabtragenden Elements (20) darstellen.

3. Verfahren nach Anspruch 1, dadurch gekennzeichnet, daß die Herstellung der Konturen der Dosier- bzw. Zumeßwandungen (16, 17) derart erfolgt, daß der Radialabstand (c) zwischen dem Mittelpunkt (M) der Rotation und den Dosier- bzw. Zumeßwandungen (16, 17) variabel ist, so daß der Verlauf (B) der Mittelpunkte (M) und die Konturen der Dosier- bzw. Zumeßwandungen (16, 17) nicht parallel zueinander verlaufen.

## Claims

1. Method of manufacturing metering or apportioning walls (16, 17) in an induction duct (5) of a throttle appliance for an internal combustion engine with a throttle butterfly shaft (3) rotatably supported and protruding transversely through the induction duct (5) and a throttle butterfly (2) fastened to the throttle butterfly shaft in the induction duct (5), the induction duct (5) having a cylindrical region (7) with a longitudinal axis (9), in which cylindrical region (7) is completely located, in the closed position, the throttle butterfly (2) which is embodied in oval shape, and the metering or apportioning walls following upstream and downstream of the cylindrical region (7), characterized in that the contours of the metering or apportioning walls (16, 17) are generated by a procedure in which, first of all, contours (16', 17'), of the metering or apportioning walls (16, 17), which are matched to the requirements of the internal combustion engine are specified in a plane extending at right angles to the throttle butterfly shaft (3) and through a longitudinal axis (9) of the induction duct (5); hypothetical cutting planes at right angles to the longitudinal axis (9) are subsequently generated at almost infinitely small axial distances (b); a radial distance (c) is subsequently subtracted from the intersection point of each of these cutting planes with the contours (16', 17') of the metering or apportioning walls (16, 17) in the direction towards the longitudinal axis (9), which radial distance (c), starting from the contours (16', 17') of the metering or apportioning walls (16, 17), ends in each case in a point, each point representing the respective centre (M) of a chip-cutting element (20) about which the rotation of the element (20) takes place; the centres (M) determined in this manner in the individual cutting planes with the axial distances (b) give a locus (B); and finally, in order to generate the stepless, three-dimensional contours of the metering or apportioning walls (16, 17), the chip-cutting element (20) is displaced, while rotating, in the axial and radial direction along a locus (B) of the centre points (M).

2. Method according to Claim 1, characterized in that the contours of the metering or apportioning walls (16, 17) are produced by a constant size chip-cutting element (20) and, therefore, the contours of the metering or apportioning walls (16, 17) represent contours parallel to the locus (B) of the centres (M) of the chip-cutting element (20).

3. Method according to Claim 1, characterized in that the manufacture of the contours of the metering or apportioning walls (16, 17) takes place in such a way that the radial distance (c) between the centre (M) of rotation and the metering or apportioning walls (16, 17) is variable so that the locus (B) of the centres (M) and the contours of the metering or apportioning walls (16, 17) do not extend parallel to one another.

## Revendications

1. Procédé de fabrication des parois de dosage (16, 17) d'un canal d'aspiration (5) d'un dispositif de réglage des gaz d'un volet d'étranglement d'un moteur à combustion interne, comprenant un axe de volet d'étranglement (3) traversant le canal d'aspiration (5) ainsi qu'un volet d'étranglement (2) fixé sur cet axe dans le canal d'aspiration (5), ce dernier ayant une zone cylindrique (7) avec un axe longitudinal (9), le volet d'étranglement (2) réalisé avec une forme ovale occupant complètement le canal en position de fermeture, et en amont et en aval de la zone cylindrique (7) se poursuivent les parois de dosage,
caractérisé en ce que
- on génère les contours de parois de dosage (16, 17) en prédéterminant tout d'abord les contours (16', 17') adaptés aux exigences du moteur à combustion interne pour les parois de dosage (16, 17) dans un plan perpendiculaire à l'axe (3) du volet d'étranglement et passant par l'axe longitudinal (9) du canal d'aspiration (5),
- à des distances axiales (b) pratiquement infiniment petites perpendiculairement à l'axe longitudinal (9) on génère des plans de coupe fictifs ;
- puis à partir de l'intersection de chacun de ces plans de coupe et des contours (16', 17') des parois de dosage (16, 17), en direction de l'axe longitudinal (9), on enlève une distance radiale (c) qui, partant des contours (16', 17') des parois de dosage (16, 17) se termine chaque fois en un point, chaque point représentant le centre respectif (M) d'un outil (20) travaillant par enlèvement de copeaux, centre autour duquel se fait la rotation de l'outil (20) ;
- les centres (M) ainsi fixés donnent dans les différents plans de coupe et aux distances axiales (b), un tracé (B) ; et
- finalement, pour générer les contours dans l'espace, en continu pour les parois de dosage (16, 17) on déplace l'outil (20) travaillant avec enlèvement de copeaux, sous rotation dans la direction axiale et dans la direction radiale le long du tracé (B) des centres (M).

2. Procédé selon la revendication 1,
caractérisé en ce que
les contours des parois de dosage (16, 17) sont réalisés par un outil (20) travaillant avec enlèvement de copeau et ayant une dimension constante et ainsi les contours des parois de dosage (16, 17) sont des contours parallèles au tracé (B) des centres (M) de l'outil d'usinage avec enlèvement de copeaux (20).

3. Procédé selon la revendication 1,
caractérisé en ce que
la réalisation des contours des parois de dosage (16, 17) se fait grâce à une distance radiale (c), variable entre le centre (M) de rotation et les parois de dosage (16, 17) pour que le tracé (B) des centres (M) et les contours des parois de dosage (16, 17) ne soient pas parallèles.
